# EUROPÄISCHE PATENTSCHRIFT

(11) **EP 2 230 888 B1**
(45) Veröffentlichungstag und Bekanntmachung des Hinweises auf die Patenterteilung: **12.12.2018**
(21) Anmeldenummer: 10156978.8
(22) Anmeldetag: 19.03.2010
(51) Int. Cl.: H05B 41/38, H05B 33/08, H05B 41/392

(54) **Verfahren und System zum effizienten Betreiben einer dimmbaren Leuchte**
Method and system for efficient operation of a dimmable light
Procédé et système de fonctionnement efficace d'un éclairage à gradation

(30) Priorität: 20.03.2009 DE 102009014061
(43) Veröffentlichungstag der Anmeldung: 22.09.2010
(73) Patentinhaber: Zumtobel Lighting GmbH, 6850 Dornbirn (AT)
(72) Erfinder: Favarolo, Piere Angelo, 88239 Wangen i. A. (DE)
(74) Vertreter: Thun, Clemens

(56) Entgegenhaltungen:
- WO-A1-2016/075079
- US-A1- 2006 113 923
- US-A1- 2012 049 746

## Beschreibung

Die Erfindung betrifft ein Verfahren zum Betreiben einer Leuchte, bei der unterschiedliche Dimm-Niveaus eingestellt werden können, derart, dass mit der Leuchte Lichtabstrahlungen unterschiedlicher Helligkeit erzeugt werden können. Außerdem betrifft die Erfindung ein System zur Durchführung eines solchen Verfahrens.

Derartige Leuchten sind aus dem Stand der Technik bekannt. Ein Problem bei einer derartigen Leuchte kann in der Regel darin gesehen werden, dass sie in der Praxis mit Bezug auf ihre Effizienz zumeist nicht optimal betrieben wird. Unter "Effizienz" einer Leuchte sei im vorliegenden Rahmen dabei das Verhältnis der Beleuchtungsstärke des von der Leuchte abgestrahlten Lichts zu der der Leuchte zugeführten Leistung verstanden.

Die Effizienz ist insbesondere unter anderem von der Temperatur der Leuchte abhängig, die sich bei Betrieb in der Leuchte einstellt. Dies führt dazu, dass von der Leuchte nicht zwangsläufig bei maximaler Leistung Licht mit der maximalen Beleuchtungsstärke abgestrahlt wird.

In dem Patentdokument US 2006/113923 A1 wird eine Leuchte mit mehreren Leuchtquellen offenbart. Abhängig von der erwünschten Beleuchtungsintensität wird eine oder mehrere Leuchtquellen eingeschaltet. Dies soll einen effizienten Betrieb der Leuchte ermöglichen.

Der Erfindung liegt die Aufgabe zugrunde, ein entsprechendes Verfahren anzugeben, das eine besonders effiziente Abstrahlung der Leuchte ermöglicht. Außerdem soll ein System zur Durchführung eines solchen Verfahrens angegeben werden.

Diese Aufgabe wird gemäß der Erfindung mit den in den unabhängigen Ansprüchen genannten Gegenständen gelöst. Besondere Ausführungsarten sind in den abhängigen Ansprüchen angegeben.

Gemäß der Erfindung ist ein Verfahren zum Betreiben einer Leuchte vorgesehen, bei der unterschiedliche Dimm-Niveaus eingestellt werden können, derart, dass mit der Leuchte Lichtabstrahlungen unterschiedlicher Helligkeit erzeugt werden können. Das Verfahren umfasst dabei folgenden Schritt: Bestimmung von Effizienzwerten der Leuchte bei mehreren unterschiedlichen Dimm-Niveaus.

Mit "Effizienzwert" sei dabei ein Wert bezeichnet, der ein Maß für das Verhältnis der Beleuchtungsstärke der von der Leuchte erzeugten Lichtabstrahlung zu der der Leuchte zugeführten Leistung darstellt.

Durch die Bestimmung der Effizienzwerte bei mehreren unterschiedlichen Dimm-Niveaus ist es leicht möglich, dasjenige der unterschiedlichen Dimm-Niveaus zu ermitteln, bei dem die Leuchte am effizientesten Licht abgibt. Die Leuchte kann dann bei dem so ermittelten Dimm-Niveau und somit besonders effizient betrieben werden. Die Leuchte strahlt also bei diesem Dimm-Niveau besonders effizient Licht ab.

Vorteilhaft wird der Schritt (a) automatisiert durchgeführt. Hierdurch ist die Handhabung besonders einfach.

Erfindungsgemäß wird zur Bestimmung der Effizienzwerte bei jedem der unterschiedlichen Dimm-Niveaus jeweils ein Helligkeitswert des Lichts erfasst, das von der Leuchte abgegeben wird. Beispielsweise kann der Helligkeitswert mit einem Fotosensor erfasst werden.

Erfindungsgemäß wird in einem folgenden Schritt (b) dasjenige der mehreren unterschiedlichen Dimm-Niveaus bestimmt, bei dem der Effizienzwert am größten war. Eine besonders einfache Handhabung ist möglich, wenn der Schritt (b) automatisiert durchgeführt wird.

Vorteilhaft wird bei Schritt (a) jeweils nach Einstellung von einem der mehreren unterschiedlichen Dimm-Niveaus mit der Bestimmung des dazugehörigen Effizienzwertes gewartet, bis die Temperatur im Bereich der Leuchte zumindest näherungsweise einen Gleichgewichtszustand erreicht hat. Hierzu kann beispielsweise eine zeitabhängige Temperaturmessung in der Leuchte durchgeführt werden. Vorteilhaft kann alternativ vorgesehen sein, dass nach Einstellung von einem der mehreren unterschiedlichen Dimm-Niveaus mit der Bestimmung des dazugehörigen Effizienzwertes eine vorab festgelegte Zeitspanne gewartet wird.

Gemäß einem weiteren Aspekt der Erfindung ist ein System zur Durchführung eines erfindungsgemäßen Verfahrens vorgesehen, wobei das System Mittel zur Bestimmung von Effizienzwerten der Leuchte bei mehreren unterschiedlichen Dimm-Niveaus aufweist.

Erfindungsgemäß umfassen dabei die Mittel einen Fotosensor, mit dem ein Helligkeitswert des Lichts erfasst werden kann, das von der Leuchte abgegeben wird.

Weiterhin vorteilhaft weist das System ein Steuergerät zur automatisierten Durchführung der Bestimmung der Effizienzwerte auf.

Weiterhin vorteilhaft weist das System ein Temperaturmessgerät zur Erfassung der Temperatur im Bereich der Leuchte auf.

Die Erfindung wird im Folgenden anhand eines Ausführungsbeispiels und mit Bezug auf die Zeichnung näher erläutert. Es zeigt die
- Fig.: eine Skizze zu einem Ausführungsbeispiel eines erfindungsgemäßen Systems zur Durchführung eines Verfahrens zum Betreiben einer Leuchte, bei der unterschiedliche Dimm-Niveaus eingestellt werden können, derart, dass mit der Leuchte Lichtabstrahlungen unterschiedlicher Helligkeit erzeugt werden können.

Das in der Figur skizzierte System 1 eignet sich zur Durchführung eines erfindungsgemäßen Verfahrens zum Betreiben einer Leuchte 2, bei der unterschiedliche Dimm-Niveaus eingestellt werden können, derart, dass mit der Leuchte 2 Lichtabstrahlungen unterschiedlicher Helligkeit erzeugt werden können. Hierzu kann die Leuchte 2 beispielsweise mit einem dimmbaren EVG 5 (EVG: elektronisches Vorschaltgerät) verbunden sein.

Die Leuchte 2 umfasst ein Leuchtmittel; das Leuchtmittel kann beispielsweise wenigstens eine Leuchtstofflampe oder wenigstens eine LED (lichtemittierende Diode) umfassen.

Bei dem Verfahren werden in einem Schritt (a) Effizienzwerte der Leuchte 2 bei mehreren unterschiedlichen Dimm-Niveaus bestimmt. Hierdurch kann sehr einfach dasjenige der Dimm-Niveaus ermittelt werden, bei dem der Effizienzwert am größten ist. Die Leuchte kann dann im Weiteren bei diesem Dimm-Niveau und somit besonders effizient betrieben werden.

Beispielsweise kann vorgesehen sein, dass bei Schritt (a) bei wenigstens 10 oder bei wenigstens 20 unterschiedlichen Dimm-Niveaus jeweils der dazugehörige Effizienzwert erfasst wird.

Zur Bestimmung der Effizienzwerte kann vorgesehen sein, dass bei jedem der unterschiedlichen Dimm-Niveaus jeweils ein dazugehöriger Helligkeitswert des Lichts 7 erfasst wird, das von der Leuchte 2 abgegeben wird. Hierzu kann beispielsweise ein Fotosensor 3 dienen. Die Erfassung der Helligkeitswerte kann dabei besonders genau durchgeführt werden, wenn die relative Positionierung zwischen der Leuchte 2 und dem Fotosensor 3 während der Durchführung des Schritts (a) unverändert gehalten wird.

Ein erfasster Helligkeitswert stellt ein Maß für die Beleuchtungsstärke des Lichts 7 dar, das von der Leuchte 2 erzeugt wird. Die Effizienzwerte können dann beispielsweise dadurch gebildet werden, dass die erfassten Helligkeitswerte jeweils in Verhältnis zu der - bei dem jeweils dazugehörigen Dimm-Niveau - der Leuchte 2 zugeführten Leistung (beispielsweise in Form einer Angabe in Watt) gesetzt werden.

Eine besonders einfache Handhabung ist ermöglicht, wenn der Schritt (a) automatisiert durchgeführt wird. Hierzu kann beispielsweise ein Steuergerät 4 dienen. Das Steuergerät 4 kann hierzu über einen Bus 6 mit dem EVG 5 verbunden sein.

Nach der Durchführung von Schritt (a) kann dann in einem weiteren, darauffolgenden Schritt (b) bestimmt werden, bei welchem der Dimm-Niveaus der Effizienzwert am größten war. Vorteilhaft wird auch dieser Schritt automatisiert durchgeführt.

Die Bestimmung der Effizienzwerte bei den unterschiedlichen Dimm-Niveaus sollte verhältnismäßig langsam durchgeführt werden, da ein aussagekräftiger Effizienzwert erst erfasst werden kann, wenn sich - zumindest näherungsweise - jeweils wieder ein neues Gleichgewicht zwischen der Temperatur und der Lichtabstrahlung eingestellt hat. Somit ist es vorteilhaft den Schritt (a) in einer Zeit durchzuführen, in der die Leuchte nicht zum regulären Betrieb vorgesehen ist, also beispielsweise nachts.

Es ist also vorteilhaft, bei Schritt (a) jeweils nach Einstellung von einem der mehreren Dimm-Niveaus mit der Bestimmung des dazugehörigen Effizienzwertes zu warten, bis die Temperatur im Bereich der Leuchte zumindest näherungsweise einen Gleichgewichtszustand erreicht hat. Zur Bestimmung dieser Wartezeit kann - vorzugsweise wiederum automatisiert - eine zeitabhängige Temperaturmessung durchgeführt werden. Hierzu kann beispielsweise innerhalb der Leuchte ein Temperaturmessgerät dienen. Dieses kann zur automatisierten Durchführung ebenfalls mit dem Steuergerät 4 verbunden sein.

Alternativ kann vorgesehen sein, dass jeweils nach Einstellung von einem der mehreren Dimm-Niveaus eine bestimmte, vorab festgelegte Zeitspanne, beispielsweise 15 Minuten, gewartet wird, bevor der dazugehörige Effizienzwert bestimmt wird.

Mit der Erfindung ist ein besonders effizienter Betrieb einer Leuchte möglich. Dies ist energetisch und somit wirtschaftlich besonders vorteilhaft.

## Patentansprüche

1. Verfahren zum Betreiben einer Leuchte (2), bei der unterschiedliche Dimm-Niveaus eingestellt werden können, derart, dass mit der Leuchte (2) Lichtabstrahlungen unterschiedlicher Helligkeit erzeugt werden können,
**gekennzeichnet durch**
folgenden Schritt
(a) Bestimmung von Effizienzwerten der Leuchte (2) bei mehreren unterschiedlichen Dimm-Niveaus, wobei mit Effizienzwert ein Wert bezeichnet sei, der ein Maß für das Verhältnis der Beleuchtungsstärke der von der Leuchte erzeugten Lichtabstrahlung zu der der Leuchte zugeführten Leistung darstellt, wobei zur Bestimmung der Effizienzwerte bei jedem der unterschiedlichen Dimm-Niveaus jeweils ein Helligkeitswert des Lichts (7) erfasst wird, das von der Leuchte (2) abgegeben wird, wobei die Effizienzwerte dadurch gebildet werden, dass die erfassten Helligkeitswerte jeweils in Verhältnis zu der - bei dem jeweils dazugehörigen Dimm-Niveau - der Leuchte (2) zugeführten Leistung gesetzt werden,
wobei in einem folgenden Schritt (b) dasjenige der mehreren unterschiedlichen Dimm-Niveaus bestimmt wird, bei dem der Effizienzwert am größten war.

2. Verfahren nach Anspruch 1,
bei dem der Schritt (a) automatisiert durchgeführt wird.

3. Verfahren nach Anspruch 1 oder 2,
bei dem jeweils ein Helligkeitswert des Lichts (7) mit einem Fotosensor (3) erfasst wird.

4. Verfahren nach einem der vorhergehenden Ansprüche,
bei dem der Schritt (b) automatisiert durchgeführt wird.

5. Verfahren nach einem der vorhergehenden Ansprüche,
bei dem bei Schritt (a) jeweils nach Einstellung von einem der mehreren unterschiedlichen Dimm-Niveaus mit der Bestimmung des dazugehörigen Effizienzwertes gewartet wird, bis die Temperatur im Bereich der Leuchte (2) zumindest näherungsweise einen Gleichgewichtszustand erreicht hat.

6. Verfahren nach Anspruch 5,
bei dem zur Bestimmung der entsprechenden Wartezeit eine zeitabhängige Temperaturmessung in der Leuchte (2) durchgeführt wird.

7. Verfahren nach Anspruch 6,
bei dem nach Einstellung von einem der mehreren unterschiedlichen Dimm-Niveaus zu dem darauffolgenden Dimm-Niveau mit der Bestimmung des dazugehörigen Effizienzwertes eine vorab festgelegte Zeitspanne gewartet wird.

8. System zur Durchführung eines Verfahrens nach einem der Ansprüche 1 bis 7, **gekennzeichnet durch**,
- Erste Mittel zur Bestimmung der Effizienzwerte der Leuchte (2) bei mehreren unterschiedlichen Dimm-Niveaus, wobei mit Effizienzwert ein Wert bezeichnet sei, der ein Maß für das Verhältnis der Beleuchtungsstärke der von der Leuchte erzeugten Lichtabstrahlung zu der der Leuchte zugeführten Leistung darstellt, wobei die erste Mittel einen Fotosensor (3) zur Erfassung eines Helligkeitswerts des Lichts (7) umfassen, das von der Leuchte (2) abgegeben wird und ferner eine Vorrichtung zur Erfassung die zur Leuchte zugeführten Leistung umfassen, wobei die erste Mittel ausgelegt sind zur Bestimmung der Effizienzwerte bei jedem der unterschiedlichen Dimm-Niveaus jeweils ein Helligkeitswert des Lichts (7) zu erfassen, das von der Leuchte (2) abgegeben wird, wobei die Effizienzwerte dadurch gebildet werden, dass die erfassten Helligkeitswerte jeweils in Verhältnis zu der - bei dem jeweils dazugehörigen Dimm-Niveau - der Leuchte (2) zugeführten Leistung gesetzt werden,
- Zweite Mittel zur Bestimmung desjenigen der mehreren unterschiedlichen Dimm-Niveaus, bei dem der Effizienzwert am größten war.

9. System nach Anspruch 8,
weiterhin aufweisend ein Steuergerät (4) zur automatisierten Durchführung der Bestimmung der Effizienzwerte.

10. System nach Anspruch 8 oder 9,
weiterhin aufweisend ein Temperaturessgerät zur Erfassung der Temperatur im Bereich der Leuchte (2).

## Claims

1. A method for operating a luminaire (2) in which different dimming levels can be set, in such a manner that light emissions of different brightness can be generated with the luminaire (2),
**characterized by**
the following step
(a) determination of efficiency values of the luminaire (2) at several different dimming levels, wherein a value is designated an efficient value, which constitutes a measure of the ratio of the luminous intensity of the light emission generated by the luminaire to the power supplied to the luminaire, wherein in each case a brightness value of the light (7) is detected for determining the efficiency values for each of the different dimming levels, which is emitted by the luminaire (2), wherein the efficiency values are formed in that the detected brightness values are set in each case in ratio to the - for the in each case associated dimming level - power supplied to the luminaire (2),
wherein in a following step (b) that of the several different dimming values is determined, in which the efficiency value was greatest.

2. A method according to Claim 1,
in which the step (a) is carried out in an automated manner.

3. A method according to Claim 1 or 2,
in which in each case a brightness value of the light (7) is detected with a photo sensor (3).

4. A method according to any one of the preceding claims,
in which the step (b) is carried out in an automated manner.

5. A method according to any one of the preceding claims,
in which in step (a) in each case after setting one of the several different dimming levels the determination of the associated efficiency value is held off on until the temperature in the area of the luminaire (2) has at least approximately reached a state of equilibrium.

6. A method according to Claim 5,
in which in order to determine the corresponding waiting time a time-dependent temperature measurement is carried out in the luminaire (2).

7. A method according to Claim 6,
in which after setting one of the several different dimming levels to the subsequent dimming level the determination of the associated efficiency value is held off for a previously specified time period.

8. A system for implementing a method according to Claims 1 to 7,
**characterized by**,
- first means for determining the efficiency values of the luminaire (2) for several different dimming levels, wherein a value is designated an efficiency value, which constitutes a measure of the ratio of the luminous intensity of the light emission generated by the luminaire to the power supplied to the luminaire, wherein the first means comprise a photo sensor (3) for detecting a brightness value of the light (7), which is emitted by the luminaire (2) and furthermore comprise a device for detecting the power supplied to the luminaire, wherein the first means are arranged to detect a brightness value of the light (7) for determining the efficiency values at each of the different dimming levels, which is emitted by the luminaire (2), wherein the efficiency values are formed in that the detected brightness values are set in each case in ratio to the -- for the in each case associated dimming level - power supplied to the luminaire (2),
- second means for determining that of the several different dimming values, in which the efficiency value was greatest.

9. A system according to Claim 8,
furthermore having a control device (4) for the automated implementation of the determination of the efficiency values.

10. A system according to Claim 8 or 9,
furthermore having a temperature device for detecting the temperature in the area of the luminaire (2).

## Revendications

1. Procédé de commande d'un luminaire (2), dans lequel différents niveaux de gradation peuvent être réglés, de façon à ce que le luminaire (2) permette de générer des faisceaux lumineux de différentes luminosités,
**caractérisé par**
l'étape suivante
(a) détermination des valeurs d'efficience du luminaire (2) à plusieurs niveaux de gradation, une valeur d'efficience étant une valeur qui représente une mesure du rapport entre l'intensité d'éclairage du faisceau lumineux généré par le luminaire et la puissance alimentant le luminaire, moyennant quoi, afin de déterminer des valeurs d'efficience à chacun des niveaux de gradation différents, une valeur de luminosité de la lumière (7) émise par le luminaire (2) est mesurée, les valeurs d'efficience étant générées grâce au fait que les valeurs de luminosité mesurées sont mises en rapport avec la puissance alimentant le luminaire (2) au niveau de gradation correspondant,
moyennant quoi, dans une étape suivante (b), le niveau de gradation pour lequel la valeur d'efficience est la plus élevée est déterminé.

2. Procédé selon la revendication 1,
dans lequel l'étape (a) est effectuée de manière automatique.

3. Procédé selon la revendication 1 ou 2,
dans lequel une valeur de luminosité de la lumière (7) est mesurée avec un capteur photosensible (3).

4. Procédé selon l'une des revendications précédentes,
dans lequel l'étape (b) est effectuée de manière automatique.

5. Procédé selon l'une des revendications précédentes,
dans lequel, à l'étape (a), après le réglage d'un des plusieurs niveaux de gradation différents, on commence par la détermination de la valeur d'efficience correspondante jusqu'à ce que la température au niveau du luminaire (2) ait atteint au moins approximativement un état d'équilibre.

6. Procédé selon la revendication 5,
dans lequel, pour la détermination du temps d'attente correspondant, une mesure de température en fonction du temps est effectuée dans le luminaire (2).

7. Procédé selon la revendication 6,
dans lequel, après le réglage d'un des plusieurs niveaux de gradation différents au niveau de gradation suivant avec la détermination de la valeur d'efficience correspondante, on attend un laps de temps prédéterminé.

8. Système pour l'exécution d'un procédé selon l'une des revendications 1 à 7, **caractérisé par**
- des premiers moyens de détermination des valeurs d'efficience du luminaire (2) à plusieurs niveaux de gradation différents, une valeur d'efficience étant une valeur qui représente une mesure du rapport entre l'intensité d'éclairage du faisceau lumineux généré par le luminaire et la puissance alimentant le luminaire, moyennant quoi les premiers moyens comprenant un capteur photosensible (3) pour la mesure d'une valeur de luminosité de la lumière (7) qui est émise par le luminaire (2) et en outre un dispositif de mesure de la puissance alimentant le luminaire, les premiers moyens étant conçus, afin de déterminer des valeurs d'efficience à chacun des niveaux de gradation différents, pour mesurer une valeur de luminosité de la lumière (7) émise par le luminaire (2), les valeurs d'efficience étant générées grâce au fait que les valeurs de luminosité mesurées sont mises en rapport avec la puissance alimentant le luminaire (2) au niveau de gradation correspondant,
- des deuxièmes moyens pour la détermination du niveau de gradation pour lequel la valeur d'efficience est la plus élevée.

9. Système selon la revendication 8,
comprenant en outre un appareil de commande (4) pour l'exécution automatique de la détermination des valeurs d'efficience.

10. Système selon la revendication 8 ou 9,
comprenant en outre un appareil de mesure de la température pour la mesure de la température au niveau du luminaire (2).
